# FASCICULE DE BREVET EUROPEEN

(11) **EP 3 822 708 B1**
(45) Date de publication et mention de la délivrance du brevet: **18.02.2026**
(21) Numéro de dépôt: 20191752.3
(22) Date de dépôt: 19.08.2020
(51) Int. Cl.: G04B 1/16, G04B 13/02

(54) **MECANISME HORLOGER COMPRENANT UN DISPOSITIF D'ENTRAINEMENT EN ROTATION D'UN ORGANE PAR UN AUTRE**
UHRWERKMECHANISMUS, DER EINE ANTRIEBSVORRICHTUNG ZUM DREHEN EINES ORGANS DURCH EIN ANDERES UMFASST
TIMEPIECE MECHANISM COMPRISING A DEVICE FOR ROTATING ONE ELEMENT BY ANOTHER

(30) Priorité: 20.08.2019 EP 19192667
(43) Date de publication de la demande: 19.05.2021
(73) Titulaire: Patek Philippe SA Genève, 1204 Genève (CH)
(72) Inventeur: Vuillemin, Didier, 74160 Bossey (FR); Le Bris, Jean-Baptiste, 74970 Marignier (FR)
(74) Mandataire: Micheli & Cie SA

(56) Documents cités:
- WO-A1-2019/207490
- CH-A1- 713 389
- CH-A2- 699 318
- FR-A- 376 790

## Description

La présente invention concerne un mécanisme horloger comprenant au moins deux organes et un dispositif d'entrainement en rotation de l'un desdits organes par l'autre comprenant un élément mâle porté par l'un desdits organes et un élément femelle porté par l'autre desdits organes et agencé pour coopérer avec ledit élément mâle.

Un tel dispositif d'entrainement est par exemple utilisé pour transmettre un couple d'un rochet à un arbre de barillet, l'élément mâle étant un carré prévu sur l'arbre de barillet et l'élément femelle étant un trou carré de forme correspondante, avec le jeu nécessaire pour le montage, creusé dans la planche du rochet et dans lequel s'emboite le carré de l'arbre de barillet.

L'utilisation d'un carré pour transmettre une force entre deux organes présente plusieurs inconvénients. Notamment, un carré possède des arêtes vives, de sorte que l'interface entre les deux organes peut être détériorée, le contact se faisant entre des arêtes et des surfaces. De plus, les contraintes liées au contact entre des arêtes et des surfaces se concentrent au niveau de l'interface. En conséquence, lorsque les couples à cette interface sont importants, par exemple dans le cas d'un arbre de barillet et d'un rochet sollicités lors d'un remontage d'une pièce d'horlogerie pour alimenter ladite pièce en énergie, le risque de casser l'arbre au niveau du rochet est très élevé lorsque ledit arbre est sollicité en torsion par le rochet. Ce risque est accru lorsque le diamètre de l'arbre de barillet est réduit. Par ailleurs, avec un assemblage par carré, la pression de contact à l'interface entre les deux organes est importante, de sorte qu'il n'est pas possible d'utiliser des organes réalisés dans un matériau fragile, tel que le silicium ou la céramique.

De plus, le carré est un assemblage qui demande beaucoup de jeu, ce qui induit une grande imprécision, préjudiciable dans certaines applications. C'est pourquoi l'homme du métier évite d'utiliser un carré pour assembler deux organes entre lesquels un couple doit être transmis.

En outre, un élément mâle carré nécessite de réaliser des quarts de tour pour indexer l'élément femelle, ce qui va entrainer une usure supplémentaire lorsque l'un des organes doit être tourné par rapport à l'autre jusqu'à ce que la position d'assemblage soit trouvée.

Le document divulgue un accouplement d'un arbre de barillet avec un rochet. L'accouplement prévoit un élément mâle comportant des méplats et un élément femelle correspondant.

La présente invention vise à remédier à ces inconvénients en proposant un dispositif d'entrainement en rotation d'un organe d'un mécanisme horloger par un autre organe permettant d'améliorer la tenue mécanique de l'organe sollicité en torsion par l'autre organe, afin d'augmenter le couple transmis avant rupture.

La présente invention vise également à proposer un dispositif d'entrainement en rotation d'un organe d'un mécanisme horloger par un autre organe permettant, en plus d'augmenter le couple transmis avant rupture, de réduire la pression de contact à l'interface afin de garantir l'intégrité des organes.

A cet effet, la présente invention concerne un mécanisme horloger selon la revendication 1.

Le mécanisme horloger selon la présente invention comprend au moins deux organes et un dispositif d'entrainement en rotation de l'un desdits organes par l'autre comprenant un élément mâle porté par l'un desdits organes et un élément femelle porté par l'autre desdits organes et agencé pour coopérer avec ledit élément mâle.

Selon l'invention, l'élément mâle présente, en section transversale, une forme définissant globalement un premier cercle extérieur de diamètre extérieur D et de centre C et comprenant au moins un creux, symétrique par rapport à un axe passant par le centre C du cercle extérieur, et dirigé vers le centre C de manière à être tangent à un deuxième cercle inscrit intérieur de centre C et de diamètre inscrit d tel que la différence entre le diamètre extérieur D et le diamètre inscrit d est supérieure ou égale à 8% et strictement inférieure à 20% du diamètre extérieur D.

De plus, selon l'invention, l'élément femelle présente, en section transversale, la même forme que celle de l'élément mâle agencée pour recevoir et coopérer avec ledit élément mâle afin de transmettre un couple de l'un à l'autre desdits organes.

La forme présentée par les éléments mâle et femelle selon l'invention permet de transmettre plus de couple avant rupture d'un organe à l'autre qu'un carré.

Dans le cadre de la présente invention, le creux est circulaire et présente un rayon définissant un pointage égal à la somme du rayon du cercle inscrit intérieur et du rayon du creux circulaire, ledit pointage étant inférieur à 300% du rayon du cercle inscrit intérieur.

Cette forme présentée par les éléments mâle et femelle selon l'invention permet en plus de minimiser la pression de contact à l'interface des organes, et ainsi de pouvoir utiliser des matériaux fragiles pour leur construction.

La présente invention concerne également une pièce d'horlogerie comprenant un mécanisme tel que défini ci-dessus.

La présente invention concerne également un équipement d'horlogerie comprenant un mécanisme tel que défini ci-dessus.

D'autres caractéristiques et avantages de la présente invention apparaîtront à la lecture de la description détaillée suivante de plusieurs modes de réalisation de l'invention, donnés à titre d'exemples non limitatifs, et faite en référence aux dessins annexés dans lesquels :
- la figure 1 est une vue isométrique d'un rochet monté sur un arbre de barillet selon un premier mode de réalisation de l'invention ;
- la figure 2 est une vue isométrique d'une extrémité d'un arbre de barillet seul, présentant un élément mâle selon une première variante du premier mode de réalisation ;
- la figure 3 est une vue de dessus du rochet seul, présentant un élément femelle selon la première variante correspondant à la figure 2 ;
- la figure 4 est une vue de dessus de l'élément mâle de la figure 2 ;
- les figures 5 à 7 sont des vues de dessus représentant d'autres variantes du premier mode de réalisation des éléments mâles et femelles de l'invention ;
- la figure 8 est une vue de dessus d'un rochet monté sur un arbre de barillet selon un deuxième mode de réalisation de l'invention non couvert par les revendications ; et
- la figure 9 est une vue de dessus agrandie de l'élément mâle et de l'élément femelle de la figure 8.

En référence aux figures 1 à 3, la présente invention concerne un mécanisme horloger comprenant au moins deux organes 1, 2 et un dispositif d'entrainement en rotation de l'un desdits organes par l'autre comprenant un élément mâle porté par l'un desdits organes et un élément femelle porté par l'autre desdits organes et agencé pour coopérer avec ledit élément mâle, l'un desdits organes 1, 2 entrainant en rotation l'autre organe.

Dans la description qui suit, l'organe 1 est un arbre ou une tige définissant un axe longitudinal et portant à son extrémité l'élément mâle 1a et l'organe 2 présente une empreinte creusée constituant l'élément femelle 2a dans laquelle l'élément mâle 1a est introduit pour assurer une transmission de couple.

L'organe 1 est par exemple un arbre de barillet, l'organe 2 étant un rochet agencé pour être monté sur l'extrémité de l'arbre de barillet, comme représenté sur la figure 1, afin de transmettre un couple à l'arbre de barillet, par l'intermédiaire de la tige de remontoir actionnée par un utilisateur, permettant le remontage de la pièce d'horlogerie.

Il est bien évident que l'élément mâle peut être porté par l'organe mené, l'élément femelle étant prévu sur l'organe menant, ou inversement l'élément mâle peut être porté par l'organe menant, l'élément femelle étant alors prévu sur l'organe mené.

En référence aux figures 4, 5 et 9, l'élément mâle 1a est taillé et façonné à l'extrémité de l'organe 1 sorte qu'il présente, en section transversale, une forme définissant globalement un cercle extérieur 4 de diamètre extérieur D et de centre C, son contour extérieur étant partiellement confondu avec ledit cercle extérieur 4, et comprenant, débouchant à sa périphérie extérieure, au moins un creux 6 correspondant à un premier mode de réalisation selon les figures 4 et 5, ou au moins un plat 6 correspondant à un deuxième mode de réalisation selon la figure 9, symétrique par rapport à un axe 8 passant par le centre C du cercle extérieur 4.

Selon le premier mode de réalisation, comme représenté sur les figures 1 à7, le creux 6 est de forme circulaire, de rayon R, et de centre C' situé à l'extérieur du cercle extérieur 4.

Le creux 6 est dirigé vers le centre C de manière à être tangent à un cercle inscrit intérieur 10 de centre C, concentrique au cercle extérieur 4, et de diamètre inscrit d tel que la différence entre le diamètre extérieur D et le diamètre inscrit d est supérieure ou égale à 8% et inférieure à 20% du diamètre extérieur D.

Ledit creux 6 est concave et dirigé vers le centre C, vers l'intérieur de l'élément mâle 1a, de manière à présenter un sommet 6a définissant ledit cercle inscrit intérieur 10, ledit sommet 6a du creux 6 étant défini comme le point du creux 6 qui est tangent au cercle inscrit intérieur 10.

De préférence, la différence entre le diamètre extérieur D et le diamètre inscrit d est comprise entre 10% et 19% du diamètre extérieur D, et plus préférentiellement entre 12% et 19% du diamètre extérieur D, et plus spécifiquement entre 13% et 15% du diamètre extérieur D dans le cas d'un plat.

Le diamètre extérieur D correspond de préférence au diamètre de l'arbre 1, qui peut être de l'ordre de 1 mm pour un arbre de barillet.

Selon le premier mode de réalisation, et lorsque le creux 6 est de forme circulaire, son rayon R définit un pointage P égal à la somme du rayon du cercle inscrit intérieur 10 et du rayon R du creux circulaire 6. D'une manière particulièrement avantageuse, ledit pointage P peut être inférieur à 300%, et de préférence inférieur à 200%, du rayon du cercle inscrit intérieur 10.

De préférence, ledit pointage P est inférieur à 150% du rayon du cercle inscrit intérieur 10.

D'une manière avantageuse, le creux circulaire 6 peut présenter un rayon R choisi pour que le centre C' dudit creux circulaire 6 se situe entre le cercle inscrit intérieur 10 et le cercle extérieur 4, comme le montre la figure 7.

D'une manière avantageuse du premier ou deuxième mode de réalisation, la forme en section transversale de l'élément mâle 1a comprend au moins deux creux 6, identiques, disposés autour du cercle inscrit intérieur 10 suffisamment à proximité l'un de l'autre pour former entre eux une protubérance radiale convexe 12, les reliant l'un à l'autre par leurs bords en regard. Ladite protubérance 12 s'étendant donc en direction de l'extérieur de l'élément mâle 1a selon un axe 14 passant par le centre C du cercle extérieur 4, ladite protubérance 12 étant symétrique par rapport audit axe 14. La protubérance 12 présente un sommet 12a confondu avec un arc de cercle du cercle extérieur 4. Cela signifie qu'en fonction de la largeur de la protubérance 12, son sommet 12a est confondu avec un arc de cercle du cercle extérieur 4 plus ou moins grand, et différent d'un seul point commun. De cette façon, le sommet 12a de la protubérance 12 ne comprend pas d'arête vive dont la présence n'est pas recommandée pour les raisons indiquées précédemment. La précision des outils d'usinage traditionnellement utilisés en horlogerie est telle que les secteurs angulaires α peuvent être réalisés, typiquement par décolletage, avec une meilleure précision que des arêtes. Ainsi, une protubérance 12 présentant un sommet 12a confondu avec un arc du cercle extérieur 4 est particulièrement avantageuse en termes de fabrication et de précision d'usinage. Il en va de même pour la protubérance 18 correspondante de l'élément femelle 2a.

De préférence, l'arc de cercle, défini par le secteur angulaire α (cf. figure 5) correspondant à la largeur des protubérances 12 est tel que l'angle α est compris entre 5° et 340°, de préférence supérieur ou égal à 10°, encore plus préférentiellement supérieur ou égal à 15°, préférentiellement supérieur ou égal 20°, en fonction du nombre de protubérances et de creux ou de plats. Typiquement, pour une configuration à six protubérances et à six creux comme représentée sur les figures 5 à 7, l'angle α est compris entre 10° et 50°, et entre 20° et 40° pour une configuration à quatre protubérances et quatre plats comme représentée sur la figure 9.

Conformément à l'invention, l'empreinte creusée dans l'organe 2 constituant l'élément femelle 2a présente, en section transversale, la même forme que celle de l'élément mâle 1a définie ci-dessus, agencée pour recevoir et coopérer avec ledit élément mâle 1a afin de transmettre un couple de l'un à l'autre desdits organes 1 et 2.

A cet effet, l'élément femelle 2a comprend en alternance des creux 16 et des protubérances 18 contiguës par leurs deux côtés à l'un de ces creux 16, les creux 16 présentant la même forme que les creux 6 décrits ci-dessus et les protubérances 18 présentant la même forme que les protubérances 12 décrites ci-dessus, de sorte que l'élément femelle 2a épouse les contours de l'élément mâle 1a sur l'ensemble de sa section transversale, ledit élément mâle 1a s'emboitant ou s'encastrant parfaitement dans l'élément femelle 2a. Seules les dimensions de l'élément femelle 2a sont adaptées de manière à prévoir le jeu juste nécessaire pour le montage de l'élément mâle 1a dans l'élément femelle 2a.

Dans le cadre de la présente invention, la forme de la section transversale de l'élément mâle 1a comprend au moins une protubérance 12. La forme et les dimensions de la section transversale de l'élément femelle 2a sont avantageusement choisies pour que l'ajustement entre les éléments mâle 1a et femelle 2a soit plus resserré au niveau des portions en arc de cercle que comprennent les protubérances 12, 18. En effet, l'usinage de ces portions est très précis et un ajustement serré à ce niveau favorise donc une bonne concentricité des éléments mâle 1a et femelle 2a. Il en résulte une transmission de couple de constante améliorée. Cela est particulièrement intéressant dans le cas où l'organe 1 est un arbre de barillet et l'organe 2 un rochet, et encore plus particulièrement lorsque de tels organes sont utilisés dans un montage en série de barillets.

Il peut typiquement être laissé plus de jeu entre les éléments mâle 1a et femelle 2a au niveau des autres portions du contour desdits éléments 1a, 2a, notamment au niveau des portions comprenant des plats tels que les plats 6, dont l'usinage est généralement moins précis, comme illustré à la figure 9.

D'une manière avantageuse, l'élément mâle 1a et l'élément femelle 2a comprennent au moins trois creux ou plats 6, 16 alternés avec au moins trois protubérances 12, 18 respectivement, régulièrement répartis autour de leur cercle inscrit intérieur respectif. Ici, seul le cercle inscrit intérieur 10 de l'élément mâle 1a est représenté. De préférence, l'élément mâle 1a et l'élément femelle 2a comprennent entre quatre et huit creux ou plats 6, 16 régulièrement répartis autour de leur cercle inscrit intérieur respectif, et de préférence au moins cinq creux 6, 16 et cinq protubérances 12, 18. Selon une variante particulièrement préférée du premier mode de réalisation, l'élément mâle 1a et l'élément femelle 2a comprennent six creux 6, 16 alternés avec six protubérances 12, 18, régulièrement répartis autour de leur cercle inscrit intérieur respectif, comme représenté sur les figures 1 à 7. Selon une variante particulièrement préférée du deuxième mode de réalisation, l'élément mâle 1a et l'élément femelle 2a comprennent quatre plats 6, 16 alternés avec quatre protubérances 12, 18, régulièrement répartis autour de leur cercle inscrit intérieur respectif, comme représenté sur les figures 8 et 9.

Hors du cadre défini par l'invention, l'élément mâle et son élément femelle correspondant peuvent avoir respectivement en section transversale une forme qui comprend au moins un creux et au moins un plat. De même, sur une même forme, les creux peuvent être différents les uns des autres, en respectant les conditions du cercle inscrit intérieur.

Sur l'arbre 1, les protubérances 12 forment des arêtes longitudinales 20 reliées à la surface du corps de l'arbre 1 et les creux ou plats 6 sont reliés à la surface du corps de l'arbre par des épaulements 22, comme le montre la figure 2. Les épaulements 22 servent de butées pour bloquer en position l'organe 2 monté sur l'organe 1.

Les figures 5 à 7 représentent différentes variantes du premier mode de réalisation de l'invention, obtenues en faisant varier la différence entre le diamètre extérieur D et le diamètre inscrit d ainsi que le pointage, les éléments mâle et femelle présentant six creux 6 alternés avec six protubérances 12, régulièrement répartis autour du cercle inscrit intérieur 10.

L'angle β (cf. figure 5) entre la tangente passant par le point de raccord d'un creux 6 et de la protubérance adjacente 12 et l'axe de symétrie 14 de ladite protubérance adjacente 12 est supérieur à 22° et de préférence supérieur à 25°.

Dans la variante des figures 5 et 7, la différence entre le diamètre extérieur D et le diamètre inscrit d est de 18%, et dans la variante de la figure 6, la différence entre le diamètre extérieur D et le diamètre inscrit d est de 14%.

Dans la variante des figures 5 et 6, le pointage P est inférieur à 200% du rayon du cercle inscrit intérieur 10.

Dans la variante de la figure 7, le pointage P est inférieur à 150% du rayon du cercle inscrit intérieur 10. Plus spécifiquement, le pointage P de la variante de la figure 7, pour laquelle le centre C' du creux circulaire 6 se situant entre le cercle inscrit intérieur 10 et le cercle extérieur 4, est de l'ordre de 120% du rayon du cercle inscrit intérieur 10.

On a mesuré le couple transmis avant rupture d'un arbre de barillet de diamètre D de 1 mm et la pression de contact à l'interface de l'arbre de barillet et du rochet présentant respectivement les éléments mâle et femelle correspondant aux figures 5 à 7.

A titre comparatif, les mesures ont également été effectuées avec des éléments mâle/femelle de forme complémentaire carrée de dimensions équivalentes.

Le couple transmis avant rupture de l'arbre de barillet pour les éléments mâle/femelle de la présente invention est supérieur à celui obtenu avec les éléments mâle/femelle comparatifs de forme carrée.

Les éléments mâle/femelle de la présente invention permettent donc d'augmenter la tenue de l'organe portant l'élément mâle par rapport à un assemblage par carré traditionnellement utilisé en horlogerie.

De plus, la pression de contact pour les éléments mâle/femelle de la présente invention est inférieure à celle obtenue avec les éléments mâle/femelle comparatifs de forme carrée.

Les éléments mâle/femelle de la présente invention permettent donc de réduire la pression de contact à l'interface des organes 1 et 2 par rapport à un assemblage par carré traditionnellement utilisé en horlogerie. L'usure à l'interface des organes 1 et 2 est donc réduite.

En outre, la variante de la figure 6 qui présente une différence entre le diamètre extérieur D et le diamètre inscrit d inférieure à celle des figures 5 et 7 permet d'obtenir un couple transmis avant rupture supérieur à celui obtenu avec les variantes des figures 5 et 7.

Par ailleurs, la variante de la figure 7 permet d'obtenir une pression de contact inférieure à celle obtenue avec la variante de la figure 5.

En conséquence, une diminution de la différence entre le diamètre extérieur D et le diamètre inscrit d permet d'augmenter le couple transmis avant rupture et une diminution du pointage P permet de diminuer la pression de contact, ce qui permet de pouvoir adapter la forme des éléments mâle/femelle si l'on souhaite réaliser les organes 1 et 2 en des matériaux tendres ou fragiles, tel que le laiton, le silicium ou une céramique, à la place de l'acier traditionnellement utilisé pour des assemblages par carré.

De plus, lorsque le nombre de creux ou plats/protubérances est choisi au moins égal à cinq, l'indexage des organes 1 et 2, par exemple l'indexage du rochet par rapport à l'arbre de barillet, sera plus aisé qu'avec un assemblage par carré.

Enfin, les formes identiques de la section transversale de l'élément mâle et de l'élément femelle permettent d'améliorer le guidage entre ces éléments, par exemple par rapport à un accouplement classique utilisant un arbre et un rochet présentant un trou de forme carrée. L'accouplement par carré entraine beaucoup de jeu alors qu'avec la présente invention, les jeux sont resserrés, la planéité du rochet sur l'arbre par exemple étant améliorée.

## Revendications

1. Mécanisme horloger comprenant au moins deux organes, à savoir un arbre de barillet (1) et un rochet (2), ainsi qu'un dispositif d'entrainement en rotation de l'un desdits organes (1, 2) par l'autre comprenant un élément mâle (1a) porté par ledit arbre de barillet (1) et un élément femelle (2a) porté par ledit rochet (2) et agencé pour coopérer avec ledit élément mâle (1a),
ledit mécanisme horloger étant **caractérisé en ce que** l'élément mâle (1a) présente, en section transversale, une forme définissant globalement un cercle extérieur (4) de diamètre extérieur D et de centre C et comprenant au moins deux creux (6), chacun desdits creux (6) étant :
- circulaire ;
- symétrique par rapport à un axe (8) passant par le centre C du cercle extérieur (4) ;
- dirigé vers le centre C de manière à être tangent à un cercle inscrit intérieur (10) de centre C et de diamètre inscrit d tel que la différence entre le diamètre extérieur D et le diamètre inscrit d est supérieure ou égale à 8% et inférieure à 20% du diamètre extérieur D ; et
- de rayon (R) définissant un pointage (P) égal à la somme du rayon du cercle inscrit intérieur (10) et du rayon (R) du creux circulaire (6), ledit pointage (P) étant inférieur à 300%, et de préférence à 200%, du rayon du cercle inscrit intérieur (10) ;
lesdits au moins deux creux (6) étant disposés autour du cercle inscrit intérieur (10) pour former entre eux une protubérance (12) les reliant l'un à l'autre, ladite protubérance (12) présentant un sommet (12a) confondu avec un arc du cercle extérieur (4), et l'élément femelle (2a) présentant, en section transversale, la même forme que celle de l'élément mâle (1a) agencée pour recevoir et coopérer avec ledit élément mâle (1a) afin de transmettre un couple de l'un à l'autre desdits organes (1, 2).

2. Mécanisme horloger selon la revendication 1, **caractérisé en ce que** la différence entre le diamètre extérieur D et le diamètre inscrit d est comprise entre 10% et 19% du diamètre extérieur D.

3. Mécanisme horloger selon la revendication 2, **caractérisé en ce que** la différence entre le diamètre extérieur D et le diamètre inscrit d est comprise entre 12% et 19% du diamètre extérieur D.

4. Mécanisme horloger selon l'une des revendications précédentes, **caractérisé en ce que** ledit pointage (P) est inférieur à 150% du rayon du cercle inscrit intérieur (10).

5. Mécanisme horloger selon l'une des revendications précédentes, **caractérisé en ce que** le creux circulaire (6) présente un centre (C') se situant entre le cercle inscrit intérieur (10) et le cercle extérieur (4).

6. Mécanisme horloger selon l'une des revendications précédentes, **caractérisé en ce que** l'élément mâle (1a) et l'élément femelle (2a) comprennent au moins trois creux (6, 16) régulièrement répartis autour de leur cercle inscrit intérieur (10).

7. Mécanisme horloger selon l'une des revendications précédentes, **caractérisé en ce que** l'élément mâle (1a) et l'élément femelle (2a) comprennent entre quatre et huit creux (6, 16) régulièrement répartis autour de leur cercle inscrit intérieur (10), et de préférence six creux (6, 16) régulièrement répartis autour de leur cercle inscrit intérieur (10).

8. Pièce d'horlogerie comprenant un mécanisme selon l'une des revendications 1 à 7.

9. Equipement horloger comprenant un mécanisme selon l'une des revendications 1 à 7.

## Patentansprüche

1. Uhrwerksmechanismus, der mindestens zwei Organe, nämlich eine Federwelle (1) und ein Sperrrad (2), sowie eine Vorrichtung zum drehbaren Mitnehmen eines der Organe (1, 2) durch das andere umfasst, die ein aufgenommenes Element (1a), das von der Federwelle (1) getragen wird, und ein aufnehmendes Element (2a) umfassen, das von dem Sperrrad (2) getragen wird und dazu gestaltet ist, mit dem aufgenommenen Element (1a) zusammenzuwirken,
wobei der Uhrwerksmechanismus **dadurch gekennzeichnet ist, dass** das aufgenommene Element (1a) im Querschnitt eine Form aufweist, die im Ganzen einen äußeren Kreis (4) mit einem äußeren Durchmesser D und einem Mittelpunkt C definiert und mindestens zwei Hohlräume (6) umfasst, wobei jeder der Hohlräume (6):
- kreisförmig ist;
- symmetrisch zu einer Achse (8) ist, die durch den Mittelpunkt C des äußeren Kreises (4) verläuft;
- derart hin zum Mittelpunkt C gerichtet ist, dass er tangential zu einem inneren einbeschriebenen Kreis (10) mit einem Mittelpunkt C und mit einem einbeschriebenen Durchmesser d ist, derart dass die Differenz zwischen dem äußeren Durchmesser D und dem einbeschriebenen Durchmesser d größer oder gleich 8 % und kleiner als 20 % des äußeren Durchmessers D ist; und
- den Radius (R) aufweist, der ein Radialmaß (P) definiert, das gleich der Summe des Radius des inneren einbeschriebenen Kreises (10) und des Radius (R) des kreisförmigen Hohlraums (6) ist, wobei das Radialmaß (P) kleiner als 300 % und vorzugsweise 200 % des Radius des inneren einbeschriebenen Kreises (10) ist;
wobei die mindestens zwei Hohlräume (6) um den inneren einbeschriebenen Kreis (10) herum angeordnet sind, um zwischen einander einen Vorsprung (12) zu bilden, der sie miteinander verbindet, wobei der Vorsprung (12) einen Scheitel (12a) aufweist, der sich mit einem Bogen des äußeren Kreises (4) deckt, und das aufnehmende Element (2a) im Querschnitt die gleiche Form wie diejenige des aufgenommenen Elements (1a) aufweist, die dazu gestaltet ist, das aufgenommene Element (1a) aufzunehmen und mit ihm zusammenzuwirken, um ein Moment von dem einen der Organe (1, 2) auf das andere zu übertragen.

2. Uhrwerksmechanismus nach Anspruch 1, **dadurch gekennzeichnet, dass** die Differenz zwischen dem äußeren Durchmesser D und dem einbeschriebenen Durchmesser d zwischen 10 % und 19 % des äußeren Durchmessers D beträgt.

3. Uhrwerksmechanismus nach Anspruch 2, **dadurch gekennzeichnet, dass** die Differenz zwischen dem äußeren Durchmesser D und dem einbeschriebenen Durchmesser d zwischen 12 % und 19 % des äußeren Durchmessers D beträgt.

4. Uhrwerksmechanismus nach einem der vorhergehenden Ansprüche, **dadurch gekennzeichnet, dass** das Radialmaß (P) kleiner als 150 % des Radius des inneren einbeschriebenen Kreises (10) ist.

5. Uhrwerksmechanismus nach einem der vorhergehenden Ansprüche, **dadurch gekennzeichnet, dass** der kreisförmige Hohlraum (6) einen Mittelpunkt (C') aufweist, der sich zwischen dem inneren einbeschriebenen Kreis (10) und dem äußeren Kreis (4) befindet.

6. Uhrwerksmechanismus nach einem der vorhergehenden Ansprüche, **dadurch gekennzeichnet, dass** das aufgenommene Element (1a) und das aufnehmende Element (2a) mindestens drei Hohlräume (6, 16) umfassen, die gleichmäßig um ihren inneren einbeschriebenen Kreis (10) verteilt sind.

7. Uhrwerksmechanismus nach einem der vorhergehenden Ansprüche, **dadurch gekennzeichnet, dass** das aufgenommene Element (1a) und das aufnehmende Element (2a) zwischen vier und acht Hohlräume (6, 16), die gleichmäßig um ihren inneren einbeschriebenen Kreis (10) verteilt sind, und vorzugsweise sechs Hohlräume (6, 16) umfassen, die gleichmäßig um ihren inneren einbeschriebenen Kreis (10) verteilt sind.

8. Uhr, die einen Mechanismus nach einem der Ansprüche 1 bis 7 umfasst.

9. Uhrausrüstung, die einen Mechanismus nach einem der Ansprüche 1 bis 7 umfasst.

## Claims

1. Timepiece mechanism comprising at least two members, namely an arbor (1) and a ratchet (2), as well as a device for rotationally driving one of said members (1, 2) by the other comprising a male element (1a) borne by said arbor (1) and a female element (2a) borne by said ratchet (2) and arranged to cooperate with said male element (1a),
said timepiece mechanism being **characterised in that** the male element (1a) has, in cross-section, a shape defining, overall, an outer circle (4) with an outer diameter D and centre C and comprising at least two troughs (6), each of said troughs (6):
- being circular;
- being symmetrical with respect to an axis (8) passing through the centre C of the outer circle (4);
- being directed towards the centre C so as to be tangential to an inner inscribed circle (10) with a centre C and an inscribed diameter d such that the difference between the outer diameter D and the inscribed diameter d is greater than or equal to 8% and less than 20% of the outer diameter D; and
- having a radius (R) defining a profile radius (P) equal to the sum of the radius of the inner inscribed circle (10) and the radius (R) of the circular trough (6), said profile radius (P) being less than 300%, preferably less than 200%, of the radius of the inner inscribed circle (10);
said at least two troughs (6) being arranged around the inner inscribed circle (10) to form therebetween a protuberance (12) connecting them to each other, said protuberance (12) having a tip (12a) coincident with an arc of the outer circle (4), and the female element (2a) having, in cross-section, the same shape as that of the male element (1a), arranged to receive and cooperate with said male element (1a) in order to transmit torque from one of said members (1, 2) to the other.

2. Timepiece mechanism as claimed in claim 1, **characterised in that** the difference between the outer diameter D and the inscribed diameter d is between 10% and 19% of the outer diameter D.

3. Timepiece mechanism as claimed in claim 2, **characterised in that** the difference between the outer diameter D and the inscribed diameter d is between 12% and 19% of the outer diameter D.

4. Timepiece mechanism as claimed in any one of the preceding claims, **characterised in that** said profile radius (P) is less than 150% of the radius of the inner inscribed circle (10).

5. Timepiece mechanism as claimed in any one of the preceding claims, **characterised in that** the circular trough (6) has a centre (C') located between the inner inscribed circle (10) and the outer circle (4).

6. Timepiece mechanism as claimed in any one of the preceding claims, **characterised in that** the male element (1a) and the female element (2a) comprise at least three troughs (6, 16) distributed evenly around their inner inscribed circle (10).

7. Timepiece mechanism as claimed in any one of the preceding claims, **characterised in that** the male element (1a) and the female element (2a) comprise between four and eight troughs (6, 16) distributed evenly around their inner inscribed circle (10), and preferably six troughs (6, 16) distributed evenly around their inner inscribed circle (10).

8. Timepiece comprising a mechanism as claimed in any one of claims 1 to 7.

9. Item of timepiece equipment comprising a mechanism as claimed in any one of claims 1 to 7.
